# FASCICULE DE BREVET EUROPEEN

(11) **EP 1 788 176 B1**
(45) Date de publication et mention de la délivrance du brevet: **08.09.2010**
(21) Numéro de dépôt: 06356134.4
(22) Date de dépôt: 21.11.2006
(51) Int. Cl.: E05D 11/10

(54) **Charnière de porte avec arrêt de porte intégré**
Türscharnier mit integriertem Türfeststeller
Door hinge with integrated doorstop

(30) Priorité: 22.11.2005 FR 0511806
(43) Date de publication de la demande: 23.05.2007
(73) Titulaire: MGI COUTIER, 01410 Champfromier (FR); PEUGEOT CITROËN AUTOMOBILES S.A., 78140 Vélizy Villacoublay (FR)
(72) Inventeur: Menus, Romuald, 02000 Laon (FR); Jeudy, Pascal, 78610 Le Perray en Yvelines (FR); Crosnier, Guillaume, 80170 Rossières en Santerrre (FR); Ragon, Fabrice, 91570 Bièvres (FR); Foucault, Claude, 92260 Fontenay aux Roses (FR)
(74) Mandataire: Bratel, Gérard

(56) Documents cités:
- EP-A- 0 691 448
- EP-A- 0 930 412
- DE-U1- 9 216 326

## Description

La présente invention concerne, de façon générale, les dispositifs d'arrêt de porte, notamment dans le domaine automobile. Plus particulièrement, cette invention s'intéresse à un dispositif d'arrêt de porte qui est intégré à une charnière, par laquelle la porte considérée est articulée sur la carrosserie du véhicule concerné.

Les portes qui équipent les véhicules possèdent habituellement des charnières qui permettent leur ouverture selon un angle de l'ordre de 90°, ce qui ne permet pas de rabattre la porte contre un flanc de la carrosserie du véhicule.

Dans la très grande majorité des cas, les charnières de portes pour lesquelles il est souhaité un angle d'ouverture plus important sont alors visibles de l'extérieur.

De telles portes sont habituellement équipées d'un dispositif d'arrêt de porte, qui permet de les immobiliser ou de les indexer dans au moins une position d'ouverture intermédiaire, par exemple une position d'ouverture à 90° dans laquelle la porte se situe perpendiculairement au flanc de la carrosserie du véhicule.

En règle générale, les dispositifs d'arrêt de porte sont des mécanismes indépendants des charnières de la porte. On connaît cependant des véhicules dans lesquels un dispositif d'arrêt de porte est intégré à une charnière d'articulation de la porte considérée.

Ce type de charnière est connu, par exemple, de la demande EP 0 930 412.

En l'état actuel de la technique, il n'existe pas de charnière de porte de véhicule, qui soit invisible du moins en position fermée et qui, de plus, incorpore un dispositif d'arrêt de porte «déverrouillable».

Le but de la présente invention est donc de fournir une charnière de porte, incorporant un dispositif d'arrêt de porte approprié pour ce genre de porte, et rendue invisible de l'extérieur lorsque la porte est fermée, cette charnière permettant une ouverture plus importante à la demande.

A cet effet, l'invention a essentiellement pour objet une charnière de porte avec arrêt de porte intégré et autorisant une grande ouverture, typiquement selon un angle supérieur à 90°, la charnière comprenant un charnon fixe prévu pour être fixé sur une carrosserie de véhicule, un charnon mobile prévu pour être solidarisé avec la porte, et un axe de charnière qui relie de façon articulée le charnon mobile au charnon fixe, en définissant un axe d'articulation, la charnière étant essentiellement caractérisée en ce que, pour constituer un dispositif d'arrêt de la porte dans au moins une position d'ouverture intermédiaire :
- le charnon fixe ou mobile possède un alésage de guidage d'axe parallèle à l'axe d'articulation, et situé à distance réduite de ce dernier, alésage de guidage dans lequel est monté un élément mobile escamotable sollicité par un ressort,
- l'autre charnon, mobile ou fixe selon le cas, porte au moins un élément saillant prévu pour coopérer avec une partie de l'élément mobile escamotable,
- l'un des charnons comporte une butée montée mobile suivant un axe parallèle à l'axe d'articulation, la butée mobile étant sollicitée vers l'extérieur par un ressort et comportant un moyen de commande pour son déplacement à l'encontre de l'action du ressort, cette butée mobile étant prévue pour coopérer également avec celui, de l'élément mobile escamotable ou de l'élément saillant, porté par l'autre charnon.

De préférence, l'élément mobile escamotable possède une forme conjuguée, coopérant avec l'élément saillant du charnon mobile, et une partie qui en liaison avec la butée mobile est prévue pour positionner l'élément saillant dans une position définie.

Ainsi, lors de l'ouverture de la porte, l'élément saillant pivote, avec le charnon mobile, autour de l'axe d'articulation de la charnière, et il entre en contact, à un moment donné, avec la forme conjuguée de l'élément mobile escamotable, qu'il repousse à l'encontre de l'action du ressort associé. Une fois passé ce "point dur", l'élément mobile escamotable est repoussé par son ressort, et les trois éléments (élément mobile escamotable, élément saillant et butée) se retrouvent retenus entre eux, l'un des éléments se trouvant bloqué angulairement entre les deux autres. Le chamon mobile qui est pourvu de l'élément saillant, donc la porte elle-même, se trouvent alors arrêtés dans une position d'ouverture intermédiaire. Cette position d'ouverture intermédiaire, définie par le dispositif d'arrêt de porte intégré à la charnière, est notamment une position dans laquelle la porte est ouverte à 90°.

La butée mobile possède, de préférence, une face de blocage, de préférence sensiblement plane et parallèle à l'axe d'articulation de la charnière, cette face de blocage étant tournée vers l'élément saillant, tandis que sur la face opposée de la butée mobile, est aménagée une forme conjuguée telle que rampe d'effacement qui permet l'escamotage de la butée mobile, ladite butée mobile étant immobilisée en rotation relativement au charnon qui la supporte. A cette butée mobile est avantageusement associé un élément de commande de type manuel, agissant à l'encontre de l'action du ressort.

Plus particulièrement, la butée mobile peut être prolongée par une tige qui porte directement un moyen de commande de type manuel, accessible, notamment en forme de bouton. En variante, le moyen de commande manuel est situé à distance de la charnière, et relié mécaniquement à la butée mobile.

Ainsi, en position d'ouverture intermédiaire par exemple à 90°, l'élément saillant est immobilisé par la face de blocage de la butée mobile. Partant de cette position, la porte peut être refermée sans action particulière, l'élément saillant repoussant alors l'élément mobile escamotable grâce à la forme conjuguée. Par contre, pour ouvrir plus largement la porte, l'utilisateur doit actionner le moyen de commande manuel afin d'escamoter la butée mobile à l'encontre de l'action de son ressort, ce qui permet au charnon mobile de continuer sa rotation au-delà de la position d'ouverture intermédiaire, et jusqu'à la butée finale de la porte.

A partir de la position d'ouverture complète de la porte, la fermeture de celle-ci se fait sans action particulière, par rotation inverse du charnon mobile, la forme conjuguée (rampe d'effacement) aménagée sur la butée mobile permettant le passage de la position d'ouverture intermédiaire vers la position de fermeture.

Dans l'ensemble, il est ainsi réalisé une charnière compacte, incorporant un dispositif d'arrêt en position intermédiaire, cette charnière étant entièrement dissimulée et invisible de l'extérieur du moins lorsque la porte concernée est fermée. La conception d'ensemble de la charnière est simple et adaptée aux exigences de fabrication et d'utilisation :
- La butée mobile peut prendre des positions relatives variées en fonction de l'accessibilité au déverrouillage.
- Une simple section de forme carrée ou rectangulaire, pour la butée mobile, assure son immobilisation en rotation relativement au charnon mobile, pour le positionnement de ses faces.
- L'élément mobile escamotable peut posséder des configurations variables.
- Des formes adaptées, sur les différents composants de la charnière, permettent l'écoulement de la cataphorèse.
- Cette charnière est particulièrement robuste, et notamment résistante aux efforts, tels que ceux résultant d'un coup de vent, en position d'ouverture intermédiaire.
- De plus, en ce qui concerne le fonctionnement de la charnière, la maîtrise des couples notamment au passage de la position d'ouverture intermédiaire est aisément obtenue, par la forme de l'élément mobile escamotable (en particulier par conjugaison des formes au regard de l'élément saillant) et par le tarage du ressort qui sollicite cet élément.

L'invention sera bien comprise à l'aide de la description qui suit, en référence au dessin schématique annexé représentant, à titre d'exemple, une forme d'exécution de cette charnière de porte avec arrêt de porte intégré :
Figure 1 est une vue en perspective éclatée d'une charnière conforme à la présente invention ;
Figure 2 est une vue en perspective de la charnière de figure 1 à l'état assemblé, en position "porte fermée" ;
Figure 3 est une vue en perspective similaire à la figure 2, illustrant la position d'ouverture intermédiaire ;
Figure 4 est une vue en perspective similaire aux deux précédentes, illustrant la position d'ouverture complète ;
Figure 5 est une vue partielle en plan par dessus d'une porte de véhicule équipée d'une charnière selon l'invention, en position de fermeture ;
Figure 6 est une vue similaire à la figure 5, mais correspondant à la position d'ouverture complète.

La charnière représentée au dessin, désignée dans son ensemble par le repère 1, sert à l'articulation d'une porte battante 2, indiquée schématiquement aux figures 5 et 6, sur une carrosserie 3 d'un véhicule automobile, partiellement représentée. La porte 2 est déplaçable entre une position de fermeture (figure 5) et une position d'ouverture complète, par exemple ouverte à 180° (figure 6) en passant par des positions intermédiaires, telles qu'une position ouverte à 90°.

La charnière 1 est conçue pour l'articulation de la porte 2 entre les positions "porte fermée" (figure 5) et "porte ouverte" (figure 6), et pour l'indexage de cette porte 2 dans la position d'ouverture intermédiaire montrée sur la figure 3 (pour ce qui concerne les éléments de la charnière).

La charnière 1 comprend un charnon fixe 4, prévu pour être fixé sur la carrosserie 3 par une embase 5. Cette charnière 1 comprend aussi un charnon mobile 7, prévu pour être solidarisé avec la porte 2 par une embase 8.

Les deux charnons, respectivement fixe 4 et mobile 7, sont reliés entre eux de façon articulée par un axe de charnière 10, sensiblement vertical. L'axe de charnière 10 définit un axe géométrique d'articulation, qui est désigné par A.

Les composants décrits ci-après constituent le dispositif d'arrêt de porte, intégré à la charnière 1.

Ces composants comprennent, sur le charnon fixe 4, un élément mobile escamotable 17 monté dans un alésage de guidage 18 du charnon fixe 4, suivant un axe B parallèle à l'axe d'articulation A, et éloigné de cet axe d'articulation A d'une certaine distance d. L'élément mobile escamotable 17 est sollicité par un ressort 19, associé à l'alésage de guidage 18.

Plus particulièrement, dans l'exemple illustré au dessin, l'élément mobile escamotable 17 est constitué par une came rotative, montée tournante par un axe 16 introduit dans l'alésage 18 du charnon fixe 4. Le ressort 19, qui sollicite en rotation l'élément mobile escamotable 17 conformé en came, est un ressort de torsion monté entre le charnon fixe 4 et ledit élément mobile escamotable 17. Cet élément mobile escamotable 17 présente, sur sa face active, au moins une encoche ou un cran arrondi définissant une position d'arrêt intermédiaire.

Les composants du dispositif d'arrêt de porte comprennent, sur le charnon mobile 7, un élément saillant 21 monté de telle sorte à venir en contact avec l'élément mobile escamotable 17. La zone de l'élément mobile escamotable 17, qui coopère avec l'élément saillant 21, présente une géométrie conjuguée permettant l'escamotage.

Plus particulièrement, dans l'exemple illustré au dessin, l'élément saillant 21 est constitué par un galet monté tournant sur un doigt 22 parallèle à l'axe d'articulation A, et lié au charnon mobile 7. Ce galet 21 est prévu pour coopérer avec l'élément mobile escamotable 17 conformé en came, et plus particulièrement pour s'engager dans l'encoche (ou l'une des encoches) de cette came.

Enfin, sur l'un des charnons, ici le charnon fixe 4, lesdits composants comprennent encore une butée mobile 23, qui est montée coulissante dans une partie en forme de douille 24 du charnon 4, suivant un axe C parallèle à l'axe d'articulation A, et éloigné de cet axe d'articulation A d'une certaine distance D, du même ordre que la distance d entre les axes A et B.

La butée mobile 23 est sollicitée vers l'extérieur par un ressort 25, également monté dans la partie en forme de douille 24 du charnon 4. Une tige 27, qui prolonge la butée mobile 23, traverse l'extrémité de la douille 24 et comporte à son extrémité un petit bouton de commande 28, ici de forme annulaire.

La butée mobile 23 possède une section horizontale carrée ou rectangulaire, évitant sa rotation relativement au charnon fixe 4, de sorte qu'elle possède un unique degré de liberté (translation suivant l'axe C) relativement au charnon la recevant.

Cette butée mobile 23 possède une face latérale de blocage 29, sensiblement plane et parallèle aux axes A, B et C, donc verticale, qui est tournée (dans le sens circonférentiel) vers l'élément saillant 21. Sur la face opposée de la butée mobile 23, est aménagée une rampe d'effacement 30.

Le fonctionnement de la charnière 1, précédemment décrite, s'établit comme suit :

Il est supposé, au départ, que la porte 2 est fermée (voir les figures 2 et 5). Dans cette position, la charnière 1 est rendue entièrement invisible, car elle est dissimulée par la porte 2 et par la carrosserie 3. L'embase 5 du charnon fixe 4 et l'embase 8 du charnon mobile 7 sont alors sensiblement parallèles. Les positions relatives de l'axe d'articulation A, de l'axe B de l'élément mobile escamotable 17, de l'axe C de la butée mobile 23 et de l'élément saillant 21 sont bien visibles sur ces figures 2 et 5, la position relative de ces trois éléments étant dépendante de l'architecture retenue.

Lors de l'ouverture de la porte 2, à l'approche d'une position d'ouverture intermédiaire à 90°, l'élément saillant 21 qui pivote (avec le charnon mobile 7) autour de l'axe d'articulation A rentre en contact avec l'élément mobile escamotable 17, qui se rétracte alors grâce à la torsion du ressort 19. Une fois passé ce "point dur", l'élément mobile escamotable 17 revient à sa position initiale sous l'effet du ressort 19, et les trois éléments se retrouvent retenus entre eux, l'un des éléments se trouvant bloqué angulairement entre les deux autres. L'élément mobile escamotable 17 peut se trouver retenu entre l'élément saillant 21 d'une part, et la face de blocage 29 de la butée mobile 23 d'autre part, en venant en butée franche sur cette face de blocage 29, ou bien l'élément saillant 21 est retenu entre l'élément mobile escamotable 17 et la face de blocage 29 de la butée mobile 23. La porte 2 est ainsi indexée dans une position d'ouverture à 90°, comme l'illustre la figure 3. Partant de la position d'ouverture à 90°, la porte 2 peut être refermée, par un mouvement de pivotement inverse de celui précédemment décrit, en repassant le "point dur" réalisé par l'élément mobile escamotable 17.

Toujours à partir de la position d'ouverture à 90° (figure 3), la porte 2 peut aussi être ouverte plus largement. A cet effet, l'utilisateur saisit manuellement le bouton de commande 28, et il tire la butée mobile 23, à l'encontre de l'action du ressort 25 qui se comprime. La butée 23 se trouve ainsi escamotée, et la porte 2 peut être pivotée au-delà de sa position d'ouverture à 90°, jusqu'à venir en butée d'ouverture maximale. Comme l'illustrent les figures 4 et 6, la porte 2 peut être ainsi amenée par exemple dans une position d'ouverture complète proche de 180°, position qui peut être définie par une butée réalisée sur l'une ou l'autre des deux charnières par laquelle la porte 2 est articulée sur la carrosserie 3.

Dans cette position d'ouverture complète, le charnon fixe 4 présente avantageusement un dégagement 31 permettant à la partie extrême de la porte 2 située à l'opposé de l'ouverture de venir se loger.

Pour refermer la porte battante 2, à partir de sa position d'ouverture complète à 180° (figure 6), il suffit de la faire pivoter en sens inverse. Grâce à la rampe d'effacement 30 aménagée sur la butée mobile 23, et coopérant avec l'élément saillant 21 ou l'élément mobile escamotable 17 suivant l'architecture adoptée, le passage de la position intermédiaire à 90° s'effectue sans difficulté, et sans intervention particulière, au cours du mouvement de fermeture de la porte 2.

L'on ne s'éloignerait pas du cadre de l'invention, telle que définie dans les revendications annexées :
- en modifiant les formes de détail des composants de la charnière et du dispositif d'arrêt de porte intégré à celle-ci ;
- en ayant recours à tous moyens équivalents de ceux décrits et illustrés, par exemple en remplaçant l'élément saillant par un galet fixe et non tournant ;
- dans le même ordre d'idées, en remplaçant le bouton de commande de la butée mobile par un organe d'une autre forme, tel qu'une palette, par un câble pour une commande à distance, ou encore par un actionneur motorisé ;
- en disposant cette charnière avec arrêt de porte intégré soit en position de charnière supérieure, soit en position de charnière inférieure de la porte concernée ;
- en destinant cette charnière non seulement à une porte, mais encore à tous autres ouvrants de véhicules, voire même à des portes ou portails utilisés dans des domaines autres que l'automobile ;
- en agençant le dispositif d'arrêt de telle sorte qu'il intervienne dans une position d'ouverture intermédiaire autre qu'à un angle de 90°, ou bien en appliquant l'invention à une porte dont l'ouverture complète est à un angle autre que 180°, par exemple un angle de 270° ;
- en réalisant cette charnière avec deux ou plusieurs positions d'ouverture intermédiaires, toutes indexées grâce au dispositif d'arrêt de porte.

## Revendications

1. Charnière de porte avec arrêt de porte intégré et autorisant une grande ouverture, typiquement selon un angle supérieur à 90°, pour ouvrant de véhicule automobile, la charnière (1) comprenant un charnon fixe (4) prévu pour être fixé sur la carrosserie (3) du véhicule, un chamon mobile (7) prévu pour être solidarisé avec la porte (2), et un axe de charnière (10) qui relie de façon articulée le chaman mobile (7) au chamon fixe (4), en définissant un axe d'articulation (A), **caractérisée en ce que,** pour constituer un dispositif d'arrêt de la porte (2) dans au moins une position d'ouverture intermédiaire :
- le charnon fixe ou mobile (4 ou 7) possède un alésage de guidage (18) d'axe (B) parallèle à l'axe d'articulation (A) et situé à distance réduite (d) de ce dernier, alésage de guidage (18) dans lequel est monté un élément mobile escamotable (17) sollicité par un ressort (19).
- l'autre charnon, mobile ou fixe (4 ou 7) selon le cas, porte au moins un élément saillant (21) prévu pour coopérer avec une partie (17) de l'élément mobile escamotable (17),
- l'un des charnons (4 ou 7) comporte une butée (23) montée mobile suivant un axe (C) parallèle à l'axe d'articulation (A), la butée mobile (23) étant sollicitée vers l'extérieur par un ressort (25) et comportant un moyen de commande (28) pour son déplacement à l'encontre de l'action du ressort (25), cette butée mobile (23) étant prévue pour coopérer également avec celui, de l'élément mobile escamotable (17) ou de l'élément saillant (21), porté par l'autre charnon (7 ou 4).

2. Charnière de porte avec arrêt de porte intégré selon la revendication 1, **caractérisée en ce que** la butée mobile (23) possède une face de blocage (29) de préférence sensiblement plane et parallèle à l'axe d'articulation (A) de la charnière (1), cette face de blocage (29) étant tournée vers l'élément saillant (21), tandis que sur la face opposée de la butée mobile (23) est aménagée une forme conjuguée telle qu'une rampe d'effacement (30) qui permet l'escamotage de la butée mobile, ladite butée mobile (23) étant immobilisée en rotation relativement au charnon (4 ou 7) qui la supporte.

3. Charnière de porte avec arrêt de porte intégré selon la revendication 1 ou 2, **caractérisée en ce que** la butée mobile (23) est prolongée par une tige (27) qui porte un moyen de commande de type manuel, accessible, notamment en forme de bouton (28), ou **en ce que** cette butée mobile (13) est reliée mécaniquement à un moyen de commande manuel situé à distance de la charnière (1).

4. Charnière de porte avec arrêt de porte intégré selon l'une des revendications 1 à 3, **caractérisée en ce que** l'élément mobile escamotable (17) est constitué par une came rotative, sollicitée en rotation par un ressort (19).

5. Charnière de porte avec arrêt de porte intégré selon l'une des revendications 1 à 4, **caractérisée en ce que** le charnon fixe (4) comporte un dégagement (31) prévu pour loger, en position d'ouverture complète, la partie extrême de la porte (2) située à l'opposé de l'ouverture.

## Claims

1. Door hinge having an integrated door stop and allowing a wide opening, typically to an angle of greater than 90°, for a motor vehicle opening leaf, the hinge (1) comprising a fixed knuckle (4) intended to be fixed on the vehicle body (3), a moving knuckle (7) intended to be secured to the door (2), and a hinge pin (10) which connects the moving knuckle (7) to the fixed knuckle (4) in a hinged manner, thereby defining a hinge axis (A), **characterized in that**, in order to form a device for stopping the door (2) in at least one intermediate open position:
- the fixed or moving knuckle (4 or 7) has a guide bore (18) having an axis (B) parallel to the hinge axis (A) and located a short distance (d) from the latter, in which guide bore (18) there is mounted a retractable movable element (17) which is subjected to a force by a spring (19),
- the other knuckle, either moving or fixed (4 or 7) depending on the case, carries at least one protruding element (21) intended to engage with a part (17) of the retractable movable element (17),
- one of the knuckles (4 or 7) has an abutment (23) mounted such that it can move along an axis (C) parallel to the hinge axis (A), the movable abutment (23) being subjected to an outward force by a spring (25) and having a control means (28) for moving it counter to the action of the spring (25), this movable abutment (23) also being intended to engage with that one of the retractable moveable element (17) or the protruding element (21) which is carried by the other knuckle (7 or 4).

2. Door hinge having an integrated door stop according to Claim 1, **characterized in that** the moveable abutment (23) has a blocking face (29) which is preferably approximately flat and parallel to the hinge axis (A) of the hinge (1), this blocking face (29) being turned towards the protruding element (21), whereas the opposite face of the moveable abutment (23) has a mating form such as a retraction ramp (30) which enables the retraction of the moveable abutment, said moveable abutment (23) being prevented from rotating relative to the knuckle (4 or 7) which supports it.

3. Door hinge having an integrated door stop according to Claim 1 or 2, **characterized in that** the moveable abutment (23) is extended by a rod (27) which carries a control means of the manual type which is accessible and in particular is in the form of a button (28), or **in that** this moveable abutment (13) is connected mechanically to a manual control means located at a distance from the hinge (1).

4. Door hinge having an integrated door stop according to one of Claims 1 to 3, **characterized in that** the retractable moveable element (17) consists of a rotary cam which is subjected to a rotational force by a spring (19).

5. Door hinge having an integrated door stop according to one of Claims 1 to 4, **characterized in that** the fixed knuckle (4) has a depression (31) intended to house, in the completely open position, the end part of the door (2) located opposite the opening.

## Patentansprüche

1. Türscharnier mit integriertem Türfeststeller, das eine große Öffnung erlaubt, typischerweise gemäß einem Winkel von mehr als 90°, für eine Kraftfahrzeugtür, wobei das Scharnier (1) einen festen Scharnierbeschlag (4), der vorgesehen ist, um an der Karosserie (3) des Fahrzeugs befestigt zu werden, einen beweglichen Scharnierbeschlag (7), der vorgesehen ist, um fest mit der Tür (2) verbunden zu werden, und eine Scharnierachse (10) enthält, die den beweglichen Scharnierbeschlag (7) gelenkig mit dem festen Scharnierbeschlag (4) verbindet, indem sie eine Gelenkachse (A) definiert, **dadurch gekennzeichnet, dass** zur Bildung einer Vorrichtung zum Feststellen der Tür (2) in mindestens einer Zwischenöffnungsstellung:
- der feste oder bewegliche Scharnierbeschlag (4 oder 7) eine Führungsbohrung (18) mit einer Achse (B) parallel zur Gelenkachse (A) und in verringertem Abstand (d) zu dieser letzteren besitzt, eine Führungsbohrung (18), in die ein einziehbares bewegliches Element (17) montiert ist, das von einer Feder (19) beaufschlagt wird,
- der andere bewegliche oder feste Scharnierbeschlag (4 oder 7), je nachdem, mindestens ein vorstehendes Element (21) trägt, das vorgesehen ist, um mit einem Teil (17) des beweglichen einziehbaren Elements (17) zusammenzuwirken,
- einer der Scharnierbeschläge (4 oder 7) einen Anschlag (23) aufweist, der gemäß einer Achse (C) parallel zur Gelenkachse (A) beweglich montiert ist, wobei der bewegliche Anschlag (23) von einer Feder (25) nach außen beaufschlagt wird und eine Steuereinrichtung (28) für seine Verschiebung gegen die Wirkung der Feder (25) aufweist, wobei dieser bewegliche Anschlag (23) vorgesehen ist, um ebenfalls mit demjenigen des einziehbaren beweglichen Elements (17) oder des vorstehenden Elements (21) zusammenzuwirken, das vom anderen Scharnierbeschlag (7 oder 4) getragen wird.

2. Türscharnier mit integriertem Türfeststeller nach Anspruch 1, **dadurch gekennzeichnet, dass** der bewegliche Anschlag (23) eine vorzugsweise im Wesentlichen ebene und zur Gelenkachse (A) des Scharniers (1) parallele Blockierseite (29) besitzt, wobei diese Blockierseite (29) zum vorstehenden Element (21) weist, während auf der gegenüberliegenden Seite des beweglichen Anschlags (23) eine entsprechende Form wie eine Rückziehrampe (30) ausgebildet ist, die das Einziehen des beweglichen Anschlags erlaubt, wobei der bewegliche Anschlag (23) in Drehung bezüglich des ihn tragenden Scharnierbeschlags (4 oder 7) in Drehung blockiert ist.

3. Türscharnier mit integriertem Türfeststeller nach Anspruch 1 oder 2, **dadurch gekennzeichnet, dass** der bewegliche Anschlag (23) von einer Stange (27) verlängert wird, die eine Steuereinrichtung vom manuellen Typ trägt, die insbesondere in Form eines Knopfs (28) zugänglich ist, oder dass dieser bewegliche Anschlag (23) mechanisch mit einer manuellen Steuereinrichtung verbunden ist, die in Abstand zum Scharnier (1) angeordnet ist.

4. Türscharnier mit integriertem Türfeststeller nach einem der Ansprüche 1 bis 3, **dadurch gekennzeichnet, dass** das einziehbare bewegliche Element (17) aus einer drehbaren Nockenscheibe besteht, die von einer Feder (19) in Drehung beaufschlagt wird.

5. Türscharnier mit integriertem Türfeststeller nach einem der Ansprüche 1 bis 4, **dadurch gekennzeichnet, dass** der feste Scharnierbeschlag (4) eine Aussparung (31) aufweist, die vorgesehen ist, um in der Stellung der vollständigen Öffnung den Endbereich der Tür (2) aufzunehmen, der sich entgegengesetzt zur Öffnung befindet.
